# EUROPÄISCHE PATENTSCHRIFT

(11) **EP 1 550 007 B1**
(45) Veröffentlichungstag und Bekanntmachung des Hinweises auf die Patenterteilung: **15.12.2010**
(21) Anmeldenummer: 03767506.3
(22) Anmeldetag: 07.10.2003
(51) Int. Cl.: G03G 15/00

(54) **VERFAHREN AND VORRICHTUNG ZUR EINSTELLUNG DER TONERZUFUHR AUF EINEN MINDESTWERT IN EINER ENTWICKLERSTATION EINER ELEKTROGRAFISCHEN DRUCK- ODER KOPIEREINRICHTUNG**
METHOD AND DEVICE FOR ADJUSTING TO A MINIMUM VALUE THE TONER SUPPLY TO A DEVELOPING STATION OF AN ELECTROGRAPHIC PRINTING UNIT OR COPYING UNIT
PROCEDE ET DISPOSITIF POUR REGLER SUR UNE VALEUR MINIMALE L'ALIMENTATION EN TONER D'UNE STATION DE DEVELOPPEMENT D'UN EQUIPEMENT D'IMPRESSION ET DE PHOTOCOPIE ELECTROGRAPHIQUE

(30) Priorität: 07.10.2002 DE 10246736
(43) Veröffentlichungstag der Anmeldung: 06.07.2005
(73) Patentinhaber: OCÉ Printing Systems GmbH, 85586 Poing (DE)
(72) Erfinder: KNOTT, Joseph, 82327 Tutzing (DE); SCHWARZKOPF, André, 85598 Baldham (DE)
(74) Vertreter: Schaumburg, Thoenes, Thurn, Landskron, Eckert
(86) Internationale Anmeldenummer: PCT/EP2003/011088
(87) Internationale Veröffentlichungsnummer: WO 2004/034150

(56) Entgegenhaltungen:
- EP-A- 0 881 548
- WO-A-99/36834
- US-A- 6 075 954

## Beschreibung

Elektrografische Druck- oder Kopiereinrichtungen (im folgenden gemeinsam Druckeinrichtung genannt) sind bekannt, z.B. aus der EP-B1-0 683 954. Ein solche Druckeinrichtung enthält nach Fig. 1 z.B. einen angetriebenen Zwischenträger ZT, z.B. eine Fotoleitertrommel, auf dem Ladungsbilder der zu druckenden Bilder erzeugt werden, die mit Toner eingefärbt werden, anschließend auf einen Aufzeichnungsträger AT, z.B. Papier, umgedruckt werden und auf diesem in einer Fixierstation FX fixiert werden. Dazu enthält die Druckeinrichtung gruppiert um den Zwischenträger ZT z.B. folgende Komponenten:
- ein Ladecorotron L zur Aufladung des Zwischenträgers ZT,
- eine Belichtungseinrichtung (Zeichengenerator) DK,
- eine Entwicklerstation E,
- eine Umdruckstation UDS,
- eine Reinigungsstation R,
- ein Löschcorotron LSC.
- eine Entladelampe EDL.

Mit dem Ladecorotron L wird der Zwischenträger ZT z.B. auf 500 V aufgeladen und dann zur Erzeugung der Ladungsbilder der zu druckenden Bilder mit der Belichtungseinrichtung DK auf z.B. ca. 70 V entladen. Die Ladungsbilder werden anschließend in der Entwicklerstation E auf übliche Weise mit Toner eingefärbt. Der Übergang von Toner auf den Zwischenträger ZT erfolgt aber nur dann, wenn zwischen der Entwicklerstation E, z.B. einer Entwicklerwalze, und den entladenen Bereichen des Zwischenträgers ZT eine ausreichende Spannung besteht. Weist z.B. die Entwicklerwalze ein Potential von 220 V auf und die Ladungsbilder auf dem Zwischenträger ZT etwa 70 V, dann ergibt sich ein Feld, das den Toner von der Entwicklerstation E auf den Zwischenträger ZT zieht. In der Umdruckstation UDS werden anschließend die Tonerbilder auf den Aufzeichnungsträger AT übertragen. Schließlich wird in der Reinigungsstation R der Zwischenträger ZT von Resttoner gereinigt. Mit Hilfe des Löschcorotrons LSC und der Entladelampe EDL wird der Zwischenträger ZT für einen neuen Druckvorgang vorbereitet.

Zur Entwicklung der Ladungsbilder auf dem Zwischenträger kann in bekannter Weise ein Entwickler aus Träger und Toner (Zwei - Komponenten-Entwickler) eingesetzt werden, wobei der Anteil an Toner einstellbar ist. Um den Anteil an Toner überprüfen zu können, ist es z.B. aus WO 99/36834 A bekannt, auf dem Zwischenträger eine sog. Tonermarke aufzubringen, die mit Toner eingefärbt wird. Die eingefärbte Tonermarke kann mit einem Sensor abgetastet werden, der in Abhängigkeit der Flächendeckung am Messort ein Signal abgibt. Dieses Messsignal dient dazu, den Anteil an Toner im Entwickler einzustellen. Der Aufbau einer derartigen Einrichtung und deren Arbeitsweise kann der WO 99/36834 A entnommen werden. Die Tonerzufuhr in die Entwicklerstation erfolgt in Förderzyklen, die solange durchgeführt werden bis der Anteil an Toner im Entwickler den vorgesehenen Wert erreicht hat.

Aus der US-A 5,410,388 A ist ein Verfahren zur Regelung der Tonerzufuhr in einer Entwicklerstation bekannt. Dazu wird auf dem Zwischenträger eine Tonermarke erzeugt und abgetastet. Wenn die Abtastung der Tonermarke ergibt, dass die beim Abtasten des vorderen Bereiches und des hinteren Bereiches der Tonermarke erzeugten Signale unterschiedlich sind und das dem vorderen Bereich zugeordnete Signal größer ist als das dem hinteren Bereich zugeordnete Signal, dann wird Toner in die Entwicklerstation gefördert.

Aus der EP-A-0 546 953 ist ein Verfahren zur Steuerung der Tonerzufuhr in eine Entwicklerstation bekannt, bei dem der Bedarf an Toner ermittelt wird und davon abhängig das Ausmaß der Zufuhr neuen Toners pro Zeiteinheit in die Entwicklerstation eingestellt wird. Dazu werden unterschiedlich gestaltete Dosierwalzen verwendet. Der Bedarf an Toner wird festgestellt entweder durch Zählung der Bildpunkte der auf dem Zwischenträger erzeugten Bilder oder durch Messung der Tonerkonzentration in der Entwicklerstation.

Aus der US-A 5,387,965 ist ein Verfahren bekannt, mit dem die Tonerzufuhr zu einer Entwicklerstation derart gesteuert wird, dass unerwünschte Änderungen des Entwicklers oder des Zwischenträgers berücksichtigt werden. Die Tonerkonzentration wird dabei in der Entwicklerstation durch einen Sensor gemessen und mit einem vorgegebenen Referenzwert verglichen. In Abhängigkeit des Vergleichsergebnisses wird Toner in die Entwicklerstation befördert oder nicht.

Aus der DE 38 07 121 A1 ist eine Regelanordnung für eine Druckereinrichtung bekannt, bei der die Entwicklerstation gesteuert wird, um eine optimale Entwicklung der Ladungsbilder zu erreichen. Die Regelung erfolgt über eine Tonermarke auf dem Aufzeichnungsträger und dessen Abtastung. In Abhängigkeit des Abtastergebnisses wird die Tonerzufuhr zur Entwicklerstation geregelt.

Ein weiteres Verfahren zur Überprüfung des Toneranteils im Entwicklergemisch mit Hilfe einer Tonermarke kann der WO 00/41038 A entnommen werden.

Aus der US 6,075,954 ist ein Verfahren und eine Vorrichtung zur Kontrolle der Tonerdichte in einem elektrografischem Bilderzeugungsapparat bekannt, wobei die Tonerkonzentration in Abhängigkeit des Messsignals der Messung einer Tonermarke eingestellt wird, und wobei ein Mittel (video count S2) verwendet wird, welches bei Unterschreiten eines Mindestwertes der Tonerzufuhr diese Zufahr unabhängig von der gemessenen Tonerkonzentration erhöht (Fig.1, Schritt S7-S8).

Die Erfahrung zeigt nun, dass insbesondere bei Druckbetrieb mit geringem Tonerdurchsatz sowohl die Einfärbung des latenten Ladungsbildes auf dem Zwischenträger, als auch der Umdruck des Druckbildes vom Zwischenträger auf den Aufzeichnungsträger verschlechtert wird. Hauptverantwortlich für diese Qualitätsverminderung ist ein Verschleiss des Entwicklers, der durch mechanische Reibungskräfte bei der Durchmischung von Träger und Toner entsteht. Zwei - Komponenten - Entwickler erfordert daher ein Mindestmaß an Tonerdurchsatz, um den oben genannten Nachteil zu vermeiden, da ein zu langes Mischen des nicht aufgefrischten Toners mit dem Träger in der Entwicklerstation zu einer Schädigung des Entwicklers führen würde.

Bei Farbdruck kann im Fall der zu geringen Druckauslastung und damit einem zu geringen Tonerdurchsatz zudem noch das Problem der Farbdrift auftreten.

Das von der Erfindung zu lösende Problem besteht darin, ein Verfahren anzugeben, mit dem ein Mindestmaß an Tonerdurchsatz sicher gestellt wird.

Dieses Problem wird gemäß den Merkmalen des Anspruchs 1 gelöst.

Der Vorteil des erfindungsgemäßen Verfahrens besteht somit darin, dass immer dann, wenn die Tonerzufuhr pro Zeiteinheit zur Entwicklerstation zu gering ist, Mittel eingesetzt werden, die zu einer Tonerentnahme aus der Entwicklerstation führen.

Die Feststellung des Wertes der Tonerzufuhr pro Zeiteinheit kann dadurch erfolgen, dass die Anzahl der Förderungen von Toner (Förderzyklen) in die Entwicklerstation pro Zeiteinheit gezählt wird und der Mindestwert auf eine vorgegebene Zahl von Förderzyklen pro Zeiteinheit festgesetzt wird.

Weiterbildungen der Erfindung ergeben sich aus den abhängigen Ansprüchen.

Das Mittel zur Erhöhung der Tonerentnahme aus der Entwicklerstation kann darin bestehen, dass der Übergang von Toner auf den Zwischenträger erhöht wird mit der Folge, dass auch die Tonerzufuhr in die Entwicklerstation erhöht wird und damit neuer Toner in die Entwicklerstation gelangt. Damit wird verhindert, das das oben erwähnte Problem auftritt. Durch Verwenden einer im Vergleich zur Tonermarke vergrößerten Steuermarke auf dem Zwischenträger und deren Einfärbung durch Toner kann dies erreicht werden. Wenn somit festgestellt wird, dass zu wenig Förderzyklen ausgeführt werden und damit die Tonerzufuhr zu gering wird, wird somit die Steuermarke gesetzt bis die Anzahl der Förderzyklen über der vorgegebenen Anzahl liegt. Anschließend kann wieder die Tonermarke allein auf den Zwischenträger geschrieben werden und die Druckeinrichtung in üblicher Weise betrieben werden.

Die Steuermarke kann die Tonermarke enthalten oder getrennt von der Tonermarke angeordnet werden.

An Hand eines Ausführungsbeispieles, das in den Figuren dargestellt ist, wird die Erfindung weiter erläutert.

Es zeigen:
- **Fig. 1**: eine Druckeinrichtung;
- **Fig. 2**: ein Beispiel der Größe einer Tonermarke und im Ver- gleich dazu die Größe einer Steuermarke;
- **Fig. 3**: ein Ablaufdiagramm, das die Schritte des Verfahrens darstellt.

Aus Fig. 2 ist zu entnehmen, dass eine Steuermarke ST z.B. die Tonermarke TM enthält, aber im Vergleich zu der Tonermarke TM erheblich größer gewählt werden kann. Während die Tonermarke TM nur einen kleinen Bereich auf dem Zwischenträger ZT einnimmt, kann sich die Steuermarke ST über die ganze Breite des Zwischenträgers ZT erstrecken. Dabei kann die Entladung des Zwischenträgers ZT und damit dessen Einfärbung geringer gewählt werden (in Fig. 2 gestrichelt dargestellt) als dessen Entladung an der Stelle der Tonermarke TM. Die Form der Steuermarke ST kann jedoch entsprechend den Erfordernissen des jeweiligen Druckbetriebs frei gewählt werden. In Fig. 2 ist die Tonermarke in die Steuermarke integriert. Die Tonermarke TM ist zur Messung der Tonerkonzentration auf die oben angegebene Weise weiterhin erforderlich.

Aus Fig. 3 ergibt sich der Ablauf des Verfahrens zur Einstellung der Tonerzufuhr und damit zur Tonerentnahme aus der Entwicklerstation:
In einem Schritt S1 kann überprüft werden, ob die Steuermarke ST gesetzt ist (S1=aktiv). Wenn die Steuermarke ST gesetzt ist, wird im Schritt S2 untersucht, ob die Anzahl n der Förderzyklen FZ von Toner in die Entwicklerstation, die über die Tonermarkenregelung festgelegt wird, einen vorgegebenen Mindestwert SW übersteigt, also n(FZ)>SW ist. Ist dies der Fall, wird in Schritt S3 ausschließlich die Tonermarke TM gesetzt und der Normalbetrieb durchgeführt, sonst wird im Schritt S4 die Steuermarke ST angefordert. Wenn in Schritt S1 festgestellt wird, dass die Steuermarke ST nicht aktiv ist, wird in Schritt S5 überprüft, ob die Anzahl n der Förderzyklen FZ den vorgegebenen Mindestwert SW überschreitet, also n(FZ)>SW ist. Ist dies der Fall, wird in Schritt S6 die Tonermarke TM allein angefordert, sonst in Schritt S7 die Steuermarke ST abgerufen. Die Durchführung dieses Verfahrens kann zyklisch erfolgen, z.B. kann alle 60 Sekunden in einem Schritt S0 abgefragt werden, ob die Steuermarke ST gesetzt ist.

Der Mindestwert der Tonerzufuhr pro Zeiteinheit ist im Ausführungsbeispiel durch die Anzahl n der Förderzyklen FZ/Zeiteinheit festgelegt worden, z.B. kann der Mindestwert SW = 2 Förderzyklen/Sekunde betragen. Jedoch sind auch andere Mittel möglich, um die Tonerzufuhr zur Entwicklerstation sicher zu stellen.

Ein anderer Ablauf des Verfahrens im Rahmen des Gegenstandes von Anspruch 1 ist ebenfalls möglich, wesentlich ist allerdings, dass bei einer zu geringen Tonerzufuhr zur Entwicklerstation ein Verfahren vorgesehen wird, um die Tonererneuerung in der Entwicklerstation sicher zu stellen.

Das Verfahren kann als Software in einer bereits vorliegenden Steuerung integriert werden. Eine solche Steuerung ist z.B. aus WO-A-00/41038 bekannt. Die Feststellung der Förderzyklen für Toner kann in einer Steuerung integriert sein, wie sie in WO-A-99/36834 beschrieben ist.

Es wurden Ausführungsbeispiele der Erfindung beschrieben. Dabei ist klar, dass der Fachmann jederzeit Abwandlungen und Weiterbildungen angeben kann, die das erfindungsgemäße Konzept benutzten. Weiterhin kann die Erfindung sowohl mittels elektronischen Komponenten (Hardware) als auch durch Computerprogrammelemente (Software oder Softwaremodule) realisiert werden. Die Erfindung wird dabei insbesondere aus einer Kombination von elektronischen Hardware-Elementen und Softwareelementen realisiert. Dementsprechend erfaßt die Erfindung auch Computerprogrammprodukte wie z.B. elektronische Datenträger (CD, DVD, Diskette, Bandlaufwerke) bzw. Komponenten, die über Computernetzwerke (Internet) verbreitet werden und/oder auf Computern und insbesondere im Zwischenspeichern geladen, bereit gehalten und/oder zum Ablauf gebracht werden.

### Bezugszeichenliste

- ZT: Zwischenträger
- L: Ladecorotron
- DK: Belichtungseinrichtung
- E: Entwicklerstation
- UDS: Umdruckstation
- R: Reinigungsstation
- LSC: Löschcorotron
- EDL: Entladelampe
- FX: Fixierstation
- AT: Aufzeichnungsträger
- TM: Tonermarke
- ST: Steuermarke
- n: Anzahl der Förderzyklen
- FZ: Förderzyklen
- SW: Mindestwert der Förderzyklen
- S: Schritte des Verfahrens

## Patentansprüche

1. Verfahren zur Einstellung der Tonerzufuhr auf einen Mindestwert in eine Entwicklerstation einer elektrografischen Druck- oder Kopiereinrichtung, bei der Ladungsbilder der zu druckenden Bilder auf einem Zwischenträger (ZT) erzeugt werden, die an der Entwicklerstation (E) mit Toner eingefärbt werden,
bei dem über eine auf dem Zwischenträger (ZT) aufgebrachte an der Entwicklerstation (E) mit Toner eingefärbten Marke (TM) die Tonerkonzentration in der Entwicklerstation (E) gemessen und ein Messsignal erzeugt wird,
und bei dem in Abhängigkeit des Messignals die zufuhr des Toners zur Entwicklerstation geregelt wird, **dadurch gekennzeichnet, daß**
ein Mittel verwendet wird, das bei Unterschreiten eines Mindestwertes (SW) der Tonerzufuhr pro Zeiteinheit in die Entwicklerstation (E) die Zufuhr von Toner zur Entwicklerstation (E) unabhängig von der gemessenen Tonerkonzentration erhöht,
wobei die Zufuhr von Toner dadurch erhöht wird, dass der Übergang von Toner von der Entwicklerstation (E) auf den Zwischenträger (ZT) erhöht wird.

2. Verfahren nach Anspruch 1, bei dem der Mindestwert (SW) der Zufuhr von Toner zur Entwicklerstation (E) durch die Anzahl (n) der Förderzyklen (FZ) pro Zeiteinheit festgelegt wird.

3. Verfahren nach Anspruch 1 oder 2, bei dem zur Erhöhung der Tonerentnahme aus der Entwicklerstation (E) auf den Zwischenträger (ZT) eine im Vergleich mit der Tonermarke (TM) vergrößerte Steuermarke (ST) geladen und mit Toner eingefärbt wird.

4. Verfahren nach Anspruch 3,
bei der die Steuermarke (ST) die Tonermarke (TM) umfasst.

5. Verfahren nach Anspruch 3 oder 4,
bei dem die Steuermarke (ST) solange auf den Zwischenträger (ZT) aufgebracht wird bis die Anzahl (n) der Förderzyklen (FZ) den festgelegten Mindestwert (SW) überschreitet.

6. Verfahren nach einem der Ansprüche 3 bis 5,
bei dem in festgelegten Zeiteinheiten überprüft wird, ob die Steuermarke (ST) gesetzt ist und für diesen Fall die Anzahl (n) von Förderzyklen (FZ) pro Zeiteinheit überprüft wird, ob diese den Mindestwert (SW) überschreitet und wenn dies gegeben ist, die Tonermarke (TM) wieder allein auf dem Zwischenträger (ZT) erzeugt wird.

7. Verfahren nach Anspruch 6,
bei dem für den Fall, dass die Anzahl (n) der Förderzyklen (FZ) den Mindestwert (SW) nicht überschreitet, Steuermarken (ST) auf dem Zwischenträger (ZT) erzeugt werden.

8. Verfahren nach Anspruch 6,
bei dem für den Fall, dass die Steuermarke (ST) nicht gesetzt ist und die Anzahl (n) der Förderzyklen (FZ) größer ist als der Mindestwert (SW), die Tonermarke (TM) allein erzeugt wird, sonst die Steuermarke (ST) angefordert wird.

9. Vorrichtung zum Einstellen der Tonerzufuhr auf einen Mindestwert in eine Entwicklerstation einer elektrografischen Druck- oder Kopiereinrichtung,
mit Mitteln zum Erzeugen von Ladungsbildern zu druckender Bilder auf einem Zwischenträger (ZT), mit einer Entwicklerstation (E), die die Ladungsbilder mit Toner einfärbt,
mit einer Messanordnung, die die Tonerkonzentration in der Entwicklerstation (E) über eine auf dem Zwischenträger (ZT) aufgebrachte an der Entwicklerstation (E) mit Toner eingefärbten Marke (TM) misst und ein Messsignal erzeugt,
mit Mitteln, die in Abhängigkeit des Messsignals die Zufuhr des Toners zur Entwicklerstation regeln,
**dadurch gekennzeichnet, daß** ein Mittel vorgesehen ist, das bei Unterschreiten eines Mindestwertes (SW) der Tonerzufuhr pro Zeiteinheit in die Entwicklerstation (E) die Zufuhr von Toner zur Entwicklerstation (E) unabhängig von der gemessenen Tonerkonzentration erhöht,
wobei die Zufuhr von Toner dadurch erhöht ist, dass der Übergang von Toner von der Entwicklerstation (E) auf den Zwischenträger (ZT) erhöht ist.

10. Elektrografisches Druck- oder Kopiergerät mit einer Vorrichtung nach Anspruch 9.

11. Computerprogrammprodukt, das bei seinem Laden und Ausführen auf einem Computer einen Verfahrensablauf nach einem der Ansprüche 1 bis 8 bewirkt.

## Claims

1. Method to adjust the toner supply to a minimum value in a developer station of an electrographic printing or copying device, in which charge images of the images to be printed are generated on an intermediate carrier (ZT), which charge images are inked with toner at the developer station (E),
in which the toner concentration in the developer station (E) is measured via a marking (TM) applied on the intermediate carrier (ZT) and inked with toner at the developer station (E), and a measurement signal is generated,
and in which, dependent on this measurement signal, the supply of the toner to the developer station is regulated, **characterized in that**
means are used that increase the supply of toner to the developer station (E), independent of the measured toner concentration, upon falling below a minimum value (SW) of the toner feed into the developer station (E) per time unit,
wherein the supply of toner is increased **in that** the transfer of toner from the developer station (E) to the intermediate carrier (ZT) is increased.

2. Method according to claim 1, in which the minimum value (SW) of the supply of toner to the developer station (E) is established by the number (n) of the conveyer cycles (FZ) per time unit.

3. Method according to claim 1 or 2, in which a control marking (ST), increased in comparison with the toner marking (TM), is loaded and inked with toner to increase the toner removal from the developer station (E) onto the intermediate carrier (ZT).

4. Method according to claim 3,
in which the control marking (ST) comprises the toner marking (TM).

5. Method according to claim 3 or 4,
in which the control marking (ST) is applied on the intermediate carrier (ZT) until the number (n) of the conveyer cycles (FZ) exceeds the established minimum value (SW).

6. Method according to any of the claims 3 to 5,
in which it is checked at established time units whether the control marking (ST) is set, and, if so, the number (n) of conveyer cycles (FZ) per time unit is checked as to whether these exceed the minimum value (SW), and when this is the case, the toner marking (TM) is again generated alone on the intermediate carrier (ZT).

7. Method according to claim 6,
in which control markings (ST) are generated on the intermediate carrier (ZT) in case the number (n) of the conveyer cycles (FZ) does not exceed the minimum value (SW).

8. Method according to claim 6,
in which the toner marking (TM) alone is generated in case the control marking (ST) is not set and the number (n) of the conveyer cycles (FZ) is greater than the minimum value (SW), otherwise the control marking (ST) is requested.

9. Device to adjust the toner supply to a minimum value in a developer station of an electrographic printing or copying device,
with means to generate charge images of images to be printed on an intermediate carrier (ZT), with a developer station (E) that inks the charge images with toner,
with a measurement arrangement that measures the toner concentration in the developer station (E) via a marking (TM) applied on the intermediate carrier (ZT) and inked with toner at the developer station (E) and that generates a measurement signal,
with means that, dependent on the measurement signal, regulate the supply of the toner to the developer station,
**characterized in that** means are provided that increase the supply of toner to the developer station (E), independent of the measured toner concentration, upon falling below a minimum value (SW) of the toner feed into the developer station (E) per time unit,
wherein the supply of toner is increased **in that** the transfer of toner from the developer station (E) to the intermediate carrier (ZT) is increased.

10. Electrographic printing or copying device with a device according to claim 9.

11. Computer program product that effects a method workflow according to any of the claims 1 to 8 upon its loading and execution on a computer.

## Revendications

1. Procédé de réglage de l'amenée de toner à une valeur minimale dans une station de développement d'un appareil d'impression ou de copie électrographique dans lequel des images latentes, correspondant aux images à imprimer et qui sont colorées avec du toner à la station de développement (E), sont générées sur un support intermédiaire (ZT),
procédé dans lequel
on mesure la concentration en toner dans la station de développement (E) en utilisant un repère (TM) déposé sur le support intermédiaire (ZT) et coloré avec du toner à la station de développement (E), et on génère un signal de mesure, et
on règle l'amenée du toner à la station de développement en fonction du signal de mesure,
**caractérisé en ce que**
l'on utilise un moyen qui augmente l'amenée de toner à la station de développement (E) indépendamment de la concentration en toner mesurée lorsque l'amenée de toner par unité de temps dans la station de développement (E) tombe en dessous d'une valeur minimale (SW),
l'amenée de toner étant augmentée en augmentant le transfert de toner de la station de développement (E) sur le support intermédiaire (ZT).

2. Procédé selon la revendication 1, dans lequel la valeur minimale (SW) de l'amenée de toner à la station de développement (E) est déterminée par le nombre (n) de cycles d'acheminement (FZ) par unité de temps.

3. Procédé selon la revendication 1 ou 2, dans lequel, pour augmenter le transfert de toner de la station de développement (E) sur le support intermédiaire (ZT), on charge un repère de commande (ST) de taille supérieure à celle du repère de toner (TM), et on le colore avec du toner.

4. Procédé selon la revendication 3, dans lequel le repère de commande (ST) englobe le repère de toner (TM).

5. Procédé selon la revendication 3 ou 4, dans lequel le repère de commande (ST) est déposé sur le support intermédiaire (ZT) jusqu'à ce que le nombre (n) de cycles d'acheminement (FZ) soit supérieur à la valeur minimale déterminée (SW).

6. Procédé selon l'une des revendications 3 à 5, dans lequel on vérifie à des instants déterminés si le repère de commande (ST) est en place et, si c'est le cas, on vérifie si le nombre (n) de cycles d'acheminement (FZ) par unité de temps est supérieur à la valeur minimale (SW) et, si c'est le cas, on génère à nouveau seulement le repère de toner (TM) sur le support intermédiaire (ZT).

7. Procédé selon la revendication 6, dans lequel, dans le cas où le nombre (n) de cycles d'acheminement (FZ) n'est pas supérieur à la valeur minimale (SW), des repères de commande (ST) sont générés sur le support intermédiaire (ZT).

8. Procédé selon la revendication 6, dans lequel, dans le cas où le repère de commande (ST) n'est pas en place et où le nombre (n) de cycles d'acheminement (FZ) est supérieur à la valeur minimale (SW), seul le repère de toner (TM) est généré, sinon le repère de commande (ST) est demandé.

9. Dispositif de réglage de l'amenée de toner à une valeur minimale dans une station de développement d'un appareil d'impression ou de copie électrographique, ledit dispositif comportant
des moyens de génération d'images latentes correspondant à des images d'impression sur un support intermédiaire (ZT), une station de développement (E) qui colore les images latentes avec du toner,
un ensemble de mesure qui mesure la concentration en toner dans la station de développement (E) en utilisant un repère (TM) déposé sur le support intermédiaire (ZT) et coloré avec du toner, et qui génère un signal de mesure,
des moyens qui règlent l'amenée de toner à la station de développement en fonction du signal de mesure,
**caractérisé en ce qu'**il est prévu un moyen qui augmente l'amenée de toner à la station de développement (E) indépendamment de la concentration en toner mesurée lorsque l'amenée de toner par unité de temps dans la station de développement (E) tombe en dessous d'une valeur minimale (SW),
l'amenée de toner étant augmentée en augmentant le transfert de toner de la station de développement (E) sur le support intermédiaire (ZT).

10. Appareil d'impression ou de copie électrographique comportant un dispositif selon la revendication 9.

11. Produit logiciel informatique qui réalise le déroulement d'un procédé selon l'une des revendications 1 à 8, lorsqu'il est chargé et exécuté sur un ordinateur.
